# EUROPÄISCHE PATENTSCHRIFT

(11) **EP 2 514 038 B1**
(45) Veröffentlichungstag und Bekanntmachung des Hinweises auf die Patenterteilung: **18.09.2013**
(21) Anmeldenummer: 10771700.1
(22) Anmeldetag: 18.10.2010
(51) Int. Cl.: H01R 13/26, H01R 13/432

(54) **ELEKTRISCHER KONTAKT FÜR STECKVERBINDUNGEN**
ELECTRIC CONTACT FOR PLUG CONNECTIONS
CONTACT ÉLECTRIQUE POUR CONNEXIONS ENFICHABLES

(30) Priorität: 15.12.2009 DE 102009054705
(43) Veröffentlichungstag der Anmeldung: 24.10.2012
(73) Patentinhaber: Robert Bosch GmbH, 70442 Stuttgart (DE)
(72) Erfinder: PADE, Wolfgang, 75428 Illingen (DE); REHBEIN, Peter, 71287 Weissach (DE)
(86) Internationale Anmeldenummer: PCT/EP2010/065616
(87) Internationale Veröffentlichungsnummer: WO 2011/072909

(56) Entgegenhaltungen:
- DE-A1- 19 812 935
- US-A- 3 581 271
- US-A- 4 306 761
- US-B1- 7 217 161

## Beschreibung

Die Erfindung geht aus von einem elektrischen Kontakt für Steckverbindungen, insbesondere zur Direkt-Kontaktierung von Kontaktflächen einer Leiterplatte, nach der Gattung des Anspruchs 1.

Elektrische Steckverbindungen sind dafür vorgesehen, über ihr Buchsenteil und ihr Steckerteil, z.B. zwischen einer elektrischen Leitung und einer weiteren elektrischen Leitung oder einer elektrischen Leitung und einem elektrischen Aggregat, eine wiederlösbare elektrische Verbindung herzustellen. Bei einer Steckverbindung zwischen dem elektrischen Kontakt einer Leitung (Kabelbaumseite) und einem Steuergerät (Komponentenseite) dient eine Primärlanze dazu, den elektrischen Kontakt der Leitung in einer Kontaktkammer eines komponentenseitigen Kabelbaumsteckers über die Lebensdauer sicher festzuhalten.

Fign. 1a und 1b zeigen einen bekannten elektrischen Kontakt 101 zur Direkt-Kontaktierung von Kontaktflächen 102 einer Leiterplatte 103. Der elektrische Kontakt 101 weist ein aus einem Blechteil einstückig gebogenes Kontaktgehäuse 104 auf, das in Einsteckrichtung 105 in eine Kontaktkammer eines an der Leiterplatte 103 vorgesehenen Gegensteckers (nicht gezeigt) eingesteckt wird. Das Kontaktgehäuse 104 weist eine entgegen der Einsteckrichtung 105 nach außen überstehende, nach innen auslenkbare Primärlanze 106 auf, um den in die Kontaktkammer des Gegensteckers eingesteckten Kontakt 101 an einem Hinterschnitt der Kontaktkammer zurückzuhalten. Auf der der Primärlanze 106 gegenüberliegenden Seite weist das Kontaktgehäuse 104 eine nach außen vorstehende Kontaktlamelle **117** zum elektrischen Kontaktieren der Kontaktfläche 102 auf.

Es kann allerdings bei solchen bekannten Steckverbindungen das Problem auftreten, dass die Haltekraft des elektrischen Kontaktes in der Kontaktkammer des Kabelbaumsteckers der Primärlanze zu gering ist und die Primärlanze bei zu hoher Belastung nach außen weggedrückt wird.

Dokumente D1 (US-A-4306761) und D2 (US-B-721716) offenbaren elektrische Kontakte nach dem Oberbegriff des Anspruchs 1.

### Vorteile der Erfindung

Erfindungsgemäß wird die Primärlanze von einem Gehäusevorsprung außen übergriffen und dadurch am Kontaktgehäuse (Kontaktkörper) abgestützt. Bei Belastung kann die Primärlanze daher nicht so leicht nach außen weggedrückt werden. Aufgrund dieser Überdeckung der Primärlanze am Kontaktgehäuse ist die Haltekraft der Primärlanze in der Kontaktkammer des Kabelbaumsteckers deutlich erhöht. Für die höhere Primärhaltekraft ist kein zusätzliches Bauteil erforderlich; der Blechzuschnitt des Kontaktgehäuses wird durch den Gehäusevorsprung nicht größer und erzeugt somit keine Mehrkosten. Durch Anliegen der Primärlanze am Gehäusevorsprung wird auch hier Strom übertragen. Auch wird ein Verhaken des Kontakts bei der Verarbeitung beim Konfektionär im Bereich der Primärlanze deutlich reduziert.

Im Gegensatz zu bekannten elektrischen Kontakten, bei denen das freie Ende der Primärlanze immer scharfkantig war und sich der Kontakt bei seiner Demontage aus der Kontaktkammer meist verhakte, verhindert erfindungsgemäß das vorzugsweise mit einem Radius umgebogene freie Lanzenende, dass bei der Demontage die Primärlanze in der Kontaktkammer hängen bleibt. Bei der Demontage wird die Primärlanze mit einem Demontagewerkzeug nach innen gedrückt und der Kontakt an seiner elektrischen Leitung nach hinten gezogen und so aus der Kontaktkammer komplett entfernt. Eine Demontage ist beispielsweise erforderlich, wenn ein Kabelkonfektionär einen elektrischen Kontakt in die falsche Kontaktkammer eingesteckt hat und der Kontakt in die richtige Kontaktkammer wieder umgesteckt werden muss. Bei der Montage- oder Demontage des erfindungsgemäßen elektrischen Kontakts durch eine Dichtung oder Dichtmatte hindurch wird diese durch die Primärlanze nicht beschädigt, und die Dichtfunktion des Kabelbaumsteckers bleibt erhalten.

Die genannten Probleme des Stands der Technik sind durch eine Erfindung nach Anspruch 1 gelöst.

Weitere Vorteile und vorteilhafte Ausgestaltungen des Gegenstands der Erfindung sind der Beschreibung, der Zeichnung und den Ansprüchen entnehmbar.

### Zeichnungen

Nachstehend wird die Erfindung anhand eines in der Zeichnung stark schematisiert wiedergegebenen Ausführungsbeispiels näher erläutert. Es zeigen:
- Fign. 1a, 1b: einen elektrischen Kontakt einer Steckverbindung zur Direkt-Kontaktierung einer Leiterplatte nach dem Stand der Technik in einer perspektivischen Ansicht (Fig. 1a) und in einem Längsschnitt (Fig. 1b); und
- Fig. 2: einen erfindungsgemäßen elektrischen Kontakt einer Steckverbindung zur Direkt-Kontaktierung einer Leiterplatte in einem Längsschnitt.

### Beschreibung des Ausführungsbeispiels

Der in **Fig. 2** gezeigte erfindungsgemäße elektrische Kontakt **1** dient zur Direkt-Kontaktierung von Kontaktflächen **2** einer Leiterplatte **3**.

Der elektrische Kontakt 1 weist ein aus einem Blechteil einstückig gebogenes Kontaktgehäuse (Kontaktkörper) **4** auf, das in Einsteckrichtung **5** in eine Kontaktkammer eines an der Leiterplatte 3 vorgesehenen Gegensteckers (nicht gezeigt) eingesteckt wird.

Das Kontaktgehäuse 4 weist eine Primärlanze **6** mit einem entgegen der Einsteckrichtung 5 nach außen überstehenden, nach innen auslenkbaren Lanzenabschnitt **7** auf, um den in die Kontaktkammer des Gegensteckers eingesteckten Kontakt 1 an einem Hinterschnitt der Kontaktkammer entgegen der Einsteckrichtung 5 zurückzuhalten. Die Primärlanze 6 weist ein gegenüber ihrem nach außen überstehenden Lanzenabschnitt 7 nach innen zurückversetztes, sich entgegen der Einsteckrichtung 5 erstreckendes freies Lanzenende **8** auf, das von einem Gehäuseanschlag **9** des Kontaktgehäuses 4 außen übergriffen ist und an diesem, ggf. mit Vorspannung, anliegt.

Das freie Lanzenende 8 ist rechtwinklig mit einem inneren Winkelschenkel **10,** der ausgehend von dem nach außen überstehenden Lanzenabschnitt 7 nach innen, d.h. rechtwinklig zur Längsachse des Kontakts 1, umgebogen ist, und mit einem äußeren Winkelschenkel **11,** der sich entgegen der Einsteckrichtung 5 erstreckt, gebildet. Der Übergang **12** vom nach außen überstehenden Lanzenabschnitt 7 zum inneren Winkelschenkel 10 ist mit einem Radius abgerundet. Das feste Lanzenende **13** der Primärlanze 6 ist durch zwei miteinander überlappende und bei **14** miteinander verschweißte Blechlagen **15** des Kontaktgehäuses 4 gebildet. Die Primärlanze 6 ist also einseitig am Kontaktgehäuse 4 angebunden, wird einmal überlappt und verschweißt. Durch das winkelförmige freie Lanzenende 8 ist die Primärlanze 6 nochmals in sich abgestützt. Der Gehäuseanschlag 9 ist durch eine umgebogene Lasche des Kontaktgehäuses 4 gebildet, deren freies Ende sich in Einsteckrichtung 5 erstreckt und an beiden Seiten am Kontaktgehäuse 4 zur Stabilitätserhöhung angeschweißt ist. An dieser Lasche liegt die Primärlanze 6 mit ihrem äußeren Winkelschenkel 11 an. Der Gehäuseanschlag 9 weist an seinem festen Ende einen U-förmig nach außen umgebogenen Abschnitt **16** als Anschlag für eine Sekundärverriegelung (nicht gezeigt) des in die Kontaktkammer des Gegensteckers eingesteckten Kontakts 1 auf.

Zum elektrischen Kontaktieren der Kontaktfläche 2 der Leiterplatte 3 ist das vordere Steckende des Kontaktgehäuses 4 von einer U-förmigen Kontaktlamelle **17** umgriffen, die am Kontaktgehäuse 4 befestigt ist und auf der der Primärlanze 6 gegenüberliegenden Gehäuseseite nach außen über das Kontaktgehäuse 4 übersteht. Die Kontaktlamelle 17 ist an ihren beiden Enden am Kontaktgehäuse 4 elektrisch leitend angeschweißt.

Das Kontaktgehäuse 4 weist noch einen Crimpabschnitt **18** auf, an dem die Leitung **19** des elektrischen Kontakts 1 elektrisch leitend befestigt ist.

Da die Primärlanze 6 von dem Gehäusevorsprung 9 außen übergriffen und daran abgestützt ist, kann die Primärlanze 6 auch unter hoher Belastung nicht nach außen weggedrückt werden. Aufgrund dieser Überdeckung der Primärlanze 6 am Gehäusevorsprung 9 ist die Haltekraft der Primärlanze 6 innerhalb der Kontaktkammer des Kabelbaumsteckers deutlich erhöht. Durch Anliegen der Primärlanze 6 am Gehäusevorsprung 9 wird auch hier Strom übertragen, der vom Kontaktpunkt der Kontaktlamelle 17 auf der Kontaktfläche 2 über die Kontaktlamelle 17 und das Kontaktgehäuse 4 bis zur Primärlanze 6 und von dort über den Gehäusevorsprung 9 weiter bis zur elektrischen Leitung 19 fließen kann.

## Patentansprüche

1. Elektrischer Kontakt (1) für Steckverbindungen, insbesondere zur Direkt-Kontaktierung von Kontaktflächen (2) einer Leiterplatte (3), mit einem Kontaktgehäuse (4), das eine über das Kontaktgehäuse (4) entgegen der Einsteckrichtung (5) nach außen überstehende, nach innen auslenkbare Primärlanze (6) zum Zurückhalten des in eine Kontaktkammer eines Gegensteckers eingesteckten Kontakts (1) aufweist,
**dadurch gekennzeichnet,**
**dass** die Primärlanze (6) ein gegenüber ihrem nach außen überstehenden Lanzenabschnitt (7) nach innen zurückversetztes, sich entgegen der Einsteckrichtung (5) erstreckendes freies Lanzenende (8) aufweist, das von einem Gehäuseanschlag (9) des Kontaktgehäuses (4) außen übergriffen ist.

2. Elektrischer Kontakt nach Anspruch 1, **dadurch gekennzeichnet, dass** das freie Lanzenende (8) an dem Gehäuseanschlag (9) anliegt.

3. Elektrischer Kontakt nach Anspruch 1 oder 2, **dadurch gekennzeichnet, dass** das freie Lanzenende (8) winkelförmig mit einem inneren Winkelschenkel (10), der ausgehend von dem nach außen überstehenden Lanzenabschnitt (7) nach innen umgebogen ist, und mit einem äußeren Winkelschenkel (11), der sich entgegen der Einsteckrichtung (5) erstreckt, gebildet ist.

4. Elektrischer Kontakt nach einem der vorhergehenden Ansprüche, **dadurch gekennzeichnet, dass** der Übergang (12) von dem nach außen überstehenden Lanzenabschnitt (7) zu dem freien Lanzenende (8), insbesondere zu dem inneren Winkelschenkel (10), abgerundet ist.

5. Elektrischer Kontakt nach einem der vorhergehenden Ansprüche, **dadurch gekennzeichnet, dass** das feste Lanzenende (13) der Primärlanze (6) durch zwei miteinander überlappende und verschweißte Blechlagen (15) des Kontaktgehäuses (4) gebildet ist.

6. Elektrischer Kontakt nach einem der vorhergehenden Ansprüche, **dadurch gekennzeichnet, dass** der Gehäuseanschlag (9) durch eine umgebogene Lasche des Kontaktgehäuses (4) gebildet ist, deren freies Ende sich in Einsteckrichtung (5) erstreckt und insbesondere zusätzlich am Kontaktgehäuse (4) befestigt ist.

7. Elektrischer Kontakt nach einem der vorhergehenden Ansprüche, **dadurch gekennzeichnet, dass** der Gehäuseanschlag (9) an seinem festen Ende einen U-förmig nach außen umgebogenen Abschnitt (16) als Anschlag für eine Sekundärverriegelung des in die Kontaktkammer des Gegensteckers eingesteckten Kontakts (1) aufweist.

8. Elektrischer Kontakt nach einem der vorhergehenden Ansprüche, **dadurch gekennzeichnet, dass** zum elektrischen Kontaktieren einer Kontaktfläche (2) des Gegensteckers eine Kontaktlamelle (17) vorgesehen ist.

9. Elektrischer Kontakt nach Anspruch 8, **dadurch gekennzeichnet, dass** die Kontaktlamelle (17) auf der der Primärlanze (6) gegenüberliegenden Gehäuseseite des Kontaktgehäuses (4) nach außen über das Kontaktgehäuse (4) zum elektrischen Kontaktieren der Kontaktfläche (2) des Gegensteckers übersteht.

10. Elektrischer Kontakt nach Anspruch 8 oder 9, **dadurch gekennzeichnet, dass** die Kontaktlamelle (17) an einem oder beiden Enden am Kontaktgehäuse (4) elektrisch leitend befestigt, insbesondere angeschweißt oder angelötet ist.

## Claims

1. Electrical contact (1) for plug connections, in particular for making direct contact with contact areas (2) of a printed circuit board (3), having a contact housing (4) which has a primary lance (6), which projects outward beyond the contact housing (4) counter to the insertion direction (5) and can be deflected inward, for retaining the contact (1) which is inserted into a contact chamber of a mating plug, **characterized in that** the primary lance (6) has a free lance end (8) which is offset in the inward direction in relation to its lance section (7) that projects outward and which extends counter to the insertion direction (5), a housing stop (9) of the contact housing (4) extending over the outside of the said free lance end.

2. Electrical contact according to Claim 1, **characterized in that** the free lance end (8) bears against the housing stop (9).

3. Electrical contact according to Claim 1 or 2, **characterized in that** the free lance end (8) is formed in an angular manner with an inner angled limb (10), which is bent inwards starting from the outwardly projecting lance section (7), and with an outer angled limb (11) which extends counter to the insertion direction (5).

4. Electrical contact according to one of the preceding claims, **characterized in that** the transition (12) from the outwardly projecting lance section (7) to the free lance end (8), in particular to the inner angled limb (10), is rounded.

5. Electrical contact according to one of the preceding claims, **characterized in that** the fixed lance end (13) of the primary lance (6) is formed by two sheet-metal layers (15) of the contact housing (4) which overlap and are welded to one another.

6. Electrical contact according to one of the preceding claims, **characterized in that** the housing stop (9) is formed by a bent lug of the contact housing (4), the free end of the said lug extending in the insertion direction (5) and, in particular, additionally being fastened to the contact housing (4).

7. Electrical contact according to one of the preceding claims, **characterized in that** the housing stop (9) has, at its fixed end, a section (16), which is bent outward in the shape of a U, as a stop for a secondary locking means of the contact (1) which is inserted into the contact chamber of the mating plug.

8. Electrical contact according to one of the preceding claims, **characterized in that** a contact lamination (17) is provided in order to make electrical contact with a contact area (2) of the mating plug.

9. Electrical contact according to Claim 8, **characterized in that**, on that housing side of the contact housing (4) which is situated opposite the primary lance (6), the contact lamination (17) projects outward beyond the contact housing (4) for making electrical contact with the contact area (2) of the mating plug.

10. Electrical contact according to Claim 8 or 9, **characterized in that** the contact lamination (17) is electrically conductively fastened, in particular welded or soldered, to the contact housing (4) at one or both ends.

## Revendications

1. Contact électrique (1) pour connexions enfichables, en particulier pour le contact direct de surfaces de contact (2) d'une carte à circuits imprimés (3), avec un boîtier de contact (4) qui présente une lance primaire (6) pouvant être déviée vers l'intérieur, saillant vers l'extérieur au-delà du boîtier de contact (4) à l'encontre de la direction d'enfichage (5), pour retenir le contact (1) enfiché dans une chambre de contact d'un connecteur conjugué,
**caractérisé en ce que**
la lance primaire (6) présente une extrémité libre de lance (8) décalée en arrière vers l'intérieur par rapport à sa portion de lance (7) saillant vers l'extérieur, s'étendant à l'encontre de la direction d'enfichage (5), laquelle extrémité de lance est saisie par le dessus à l'extérieur par une butée de boîtier (9) du boîtier de contact (4).

2. Contact électrique selon la revendication 1, **caractérisé en ce que** l'extrémité libre de lance (8) s'applique contre la butée de boîtier (9).

3. Contact électrique selon la revendication 1 ou 2, **caractérisé en ce que** l'extrémité libre de lance (8) est formée sous forme coudée avec une branche coudée intérieure (10) qui est cintrée vers l'intérieur à partir de la portion de lance (7) saillant vers l'extérieur, et avec une branche coudée extérieure (11) qui s'étend à l'encontre de la direction d'enfichage (5).

4. Contact électrique selon l'une quelconque des revendications précédentes, **caractérisé en ce que** la transition (12) de la portion de lance (7) saillant vers l'extérieur à l'extrémité libre de lance (8), en particulier vers la branche coudée intérieure (10), est arrondie.

5. Contact électrique selon l'une quelconque des revendications précédentes, **caractérisé en ce que** l'extrémité fixe de lance (13) de la lance primaire (6) est formée par deux pièces de tôle (15) soudées et se chevauchant mutuellement du boîtier de contact (4).

6. Contact électrique selon l'une quelconque des revendications précédentes, **caractérisé en ce que** la butée de boîtier (9) est formée par une patte cintrée du boîtier de contact (4) dont l'extrémité libre s'étend dans la direction d'enfichage (5) et est notamment fixée en outre au boîtier de contact (4).

7. Contact électrique selon l'une quelconque des revendications précédentes, **caractérisé en ce que** la butée de boîtier (9) présente, à son extrémité fixe, une portion (16) cintrée vers l'extérieur en forme de U en tant que butée pour un verrouillage secondaire du contact (1) enfiché dans la chambre de contact du connecteur conjugué.

8. Contact électrique selon l'une quelconque des revendications précédentes, **caractérisé en ce que** pour le contact électrique d'une surface de contact (2) du connecteur conjugué, il est prévu une lamelle de contact (17).

9. Contact électrique selon la revendication 8, **caractérisé en ce que** la lamelle de contact (17) fait saillie du côté du boîtier de contact (4) opposé à la lance primaire (6) vers l'extérieur au-delà du boîtier de contact (4) en vue du contact électrique de la surface de contact (2) du connecteur conjugué.

10. Contact électrique selon la revendication 8 ou 9, **caractérisé en ce que** la lamelle de contact (17) est fixée, notamment soudée ou brasée, à une ou aux deux extrémités sur le boîtier de contact (4), de manière électriquement conductrice.
